# EUROPÄISCHE PATENTSCHRIFT

(11) **EP 4 061 731 B1**
(45) Veröffentlichungstag und Bekanntmachung des Hinweises auf die Patenterteilung: **25.02.2026**
(21) Anmeldenummer: 20804587.2
(22) Anmeldetag: 18.11.2020
(51) Int. Cl.: B65D 41/04, B65D 55/16, B65D 41/34

(54) **BEHÄLTERVERSCHLUSS**
CONTAINER CLOSURE
FERMETURE POUR CONTENEUR

(30) Priorität: 20.11.2019 CH 14672019; 23.12.2019 CH 16952019; 05.06.2020 CH 6722020
(43) Veröffentlichungstag der Anmeldung: 28.09.2022
(73) Patentinhaber: ALPLA Werke Alwin Lehner GmbH & Co. KG, 6971 Hard (AT)
(72) Erfinder: KAINZ, Andreas, 3830 Waidhofen an der Thaya (AT); DANGL, Matthias, 3830 Waidhofen an der Thaya (AT)
(74) Vertreter: Swisspat Riederer Hasler Patentanwälte AG
(86) Internationale Anmeldenummer: PCT/EP2020/082486
(87) Internationale Veröffentlichungsnummer: WO 2021/099358

(56) Entgegenhaltungen:
- JP-A- 2011 213 372
- JP-A- 2012 076 771
- JP-B2- 5 574 582
- US-A1- 2019 344 944

## Beschreibung

### Gebiet der Erfindung

Die Erfindung betrifft eine Behälterverschluss zum Verschliessen eines Behälters gemäss Oberbegriff des Anspruchs 1 sowie einen Behälter mit einem solchen Behälterverschluss gemäss dem Oberbegriff des Anspruchs 14.

### Stand der Technik

Aus dem Stand der Technik auf dem Gebiet von Kunststoff-Behälterverschlüssen mit einem Garantiering sind Behälterverschlüsse bekannt, welche unverlierbar an dem Behälter gehalten sind und dessen Ausgiessöffnung verschliessen. Es sind auch solche Behälterverschlüsse bekannt, welche zwei Haltebänder aufweisen, welche ein Gewindeteil des Behälterverschlusses mit einem Garantiering des Behälterverschlusses verbinden. Die zwei Haltebänder können als ein Scharnier wirken, um welches der Gewindeteil von dem Garantiering bzw. von dem zu verschliessenden Behälter wegklappbar ist.

Eine solcher Behälterverschluss ist aus der EP 2 308 772 A1 bekannt. Die Haltebänder sind C-förmig ausgebildet und besitzen an ihrem Krümmungsmittelpunkt jeweils eine Verschwächung an der das Halteband abgeknickt werden kann. Dadurch wirken die Haltebänder zusammen als ein Scharnier für das Gewindeteil. Am offenen Rand des Gewindeteils ist ein vorstehendes Stück ausgebildet, welches nach unten vorsteht. In der aufgeklappten Position des Gewindeteils tritt das vorstehende Stück mit dem Haltering des Behälterhalses in Kontakt, welcher Haltering den Garantiering an dem Behälterhals hält. Das vorstehende Stück hält den Gewindeteil in der aufgeklappten Position und verhindert, dass der Gewindeteil beim Ausschütten eines im Behälter enthaltenen Produktes hinderlich ist. Beim Trinken aus der Flasche, auf welche der Behälterverschluss aufgesetzt ist, ist der Gewindeteil jedoch hinderlich, da er dem Benutzer im Weg ist.

In der US 2018/0370701 A1 ist ein Behälterverschluss offenbart, welche ebenfalls zwei Haltebänder aufweist. Die Enden der Haltebänder sind jedoch alternierend mit dem Garantiering und dem offenen Rand des Gewindeteils verbunden, d.h., dass die Enden der Haltebänder, welche mit dem offenen Rand des Gewindeteils und mit dem Garantiering verbunden sind, abwechseln. Dadurch erhält der Gewindeteil eine gewisse Stabilität, wenn er in der Offenposition an dem Flaschenhals gehalten ist. Der Gewindeteil kann mit seiner Oberseite oder seiner zylindrischen Seitenwand an dem Flaschenhals anliegen. Bei dieser Lösung eines unverlierbaren Behälterverschlusses ist der Gewindeteil in der Offenposition jedoch noch näher an dem Behälterhals als bei vorstehender Lösung und erweist sich demzufolge beim Trinken aus der Flasche als sehr störend. In der US 2019/0344944 ist ein Behälterverschluss mit einer Schraubkappe und einem Garantiering gemäß dem Oberbegriff von Anspruch 1 offenbart, wobei die Kappe und der Ring mit zweit Haltebändern aneinandergehalten sind, nachdem die Kappe von einem Behälter abgeschraubt ist. Neben den beiden Haltebändern kann auch eine erste Lasche aus dem Ring ausgeschnitten sein. Dadurch entsteht an dem Haltering zwischen der Ausnehmung, welche sich durch Ausschneiden der ersten Lasche bildet, und der Vertiefung, in welcher eines der Haltebänder liegt, an dem Garantiering eine zweite Lasche. Wenn die Kappe in einer Offenposition von den beiden Haltebändern an dem Garantiering gehalten ist, so liegen die äusseren Flächen der ersten und zweiten Lasche aneinander.

### Aufgabe der Erfindung

Es ist daher Aufgabe der vorliegenden Erfindung, einen Behälterverschluss vorzuschlagen, welcher die vorstehenden Nachteile nicht aufweist; es also ermöglicht, dass der Benutzer möglichst ungehindert aus dem Behälter bzw. der Flasche trinken kann.

### Beschreibung

Die Lösung der gestellten Aufgabe gelingt bei einem Behälterverschluss zum Verschliessen eines Behälters durch die im kennzeichnenden Abschnitt des Patentanspruchs 1 angeführten Merkmale. Weiterbildungen und/oder vorteilhafte Ausführungsvarianten sind Gegenstand der abhängigen Patentansprüche.

In der Offenposition tritt das erste Zungenende mit dem zweiten Zungenende in Kontakt und die beiden Zungen verrasten miteinander und fixieren die Schraubkappe in der Offenposition. Die erste und zweite Zunge wirken in überraschender Weise mit den speziell angeordneten Haltebändern zusammen. Die aufeinanderfolgende Anordnung des ersten, zweiten, dritten und vierten Endes und die genau abgestimmte Länge der Haltebänder ermöglichen, dass beim Aschrauben der Schraubkappe die erste und zweite Zunge zur Deckung gebracht werden. Dadurch, dass die erste und zweite Zunge unmittelbar nebeneinander angeordnet sind, ist nur eine kleine Verschwenkung der Zungen relativ zueinander notwendig, damit sich diese überlappen. Da sich die Zungen überlappen, können diese in der Offenposition miteinander verrasten und die Schraubkappe in der Offenposition fixieren.

Die Erfindung zeichnet sich dadurch aus, dass das zweite Zungenende als ein Fortsatz an dem der Schraubkappe zugewandten Rand des Garantierings ausgebildet und der Fortsatz eine radial nach aussen abstehende Stufe ist. Dadurch kann das erste Zungenende an dem zweiten Zungenende in der Offenposition der Schraubkappe verrasten und kann am Übergang der Stufe zu der zweiten Zunge in der Offenposition stabil einrasten. Denkbar ist es auch, dass der Fortsatz schräg nach unten in Richtung des Behälters orientiert ist, um die Haltewirkung der Schraubkappe zu verstärken.

Als vorteilhaft hat es sich erwiesen, wenn der Fortsatz eine Höhe zwischen 1 und 4 mm und bevorzugt zwischen 2 und 3 mm besitzt. Diese Höhe ist ausreichend, um die Schraubkappe in der Offenposition stabil zu halten und damit das erste Zungenende nicht über den Fortsatz springt. Andererseits ist die Höhe nicht zu hoch, sodass das erste und zweite Halteband überstreckt werden müsste, um das erste Zungenende über den Fortsatz zu ziehen. Mit Vorteil lässt sich die erste Zunge verbiegen, wenn sie über den Fortsatz gezogen wird und schnappt dann unterhalb der Stufe an der zweiten Zunge ein.

In einer weiteren besonders bevorzugten Ausführungsform der Erfindung grenzt die erste Zunge an das zweite Ende oder das dritte Ende an und die zweite Zunge grenzt abhängig von der Position der ersten Zunge an dem zweiten oder dritten Ende an. Dadurch schliessen die beiden Zungen unmittelbar an das zweite und dritte Ende an. In Kombination mit der unmittelbaren Anordnung der ersten und zweiten Zunge nebeneinander ist beim Abschrauben der Schraubkappe eine Verdrehung der ersten Zunge in Umfangsrichtung ermöglicht, wodurch die beiden Zungen zur Deckung gebracht werden.

In einer weiteren besonders bevorzugten Ausführungsform der Erfindung ist die erste Zunge in der Verschlussposition in einer ersten an dem Garantiering vorgesehenen Aussparung aufgenommen. Dadurch kann die erste Zunge möglichst lang ausgeführt sein, ohne dass der Garantiering in seiner Höhe vergrössert werden müsste. Durch die lange erste Zunge ist es möglich, die Schraubkappe in der Offenposition möglichst weit weg von dem Behälterhals anzuordnen. Dadurch ist die Schraubkappe dem Benutzer beim Trinken aus dem Behälter nicht im Weg.

Zweckmässigerweise ist unterhalb der ersten Aussparung an dem Garantiering ein Verstärkungsabschnitt ausgebildet. Da die erste Aussparung zwangsläufig eine Verschwächung für den Garantiering darstellt, ist der Bereich des Garantierings unterhalb der ersten Aussparung verstärkt. Beispielsweise kann der Garantiering eine vergrösserte Dicke nach aussen an dieser Stelle besitzen. Die Verstärkung stellt sicher, dass der Garantiering trotz der ersten Aussparung ausreichend stabil ist, insbesondere wenn der Behälterverschluss auf den Behälterhals aufgeprellt wird und die Schraubkappe erstmalig von dem Behälterhals abgeschraubt wird.

Bevorzugt ist es, wenn die Länge der ersten Zunge zwischen 70 und 90 % der Höhe des Garantieringes und bevorzugt zwischen 75 und 85 % der Höhe des Garantieringes beträgt. Diese Bemassung führt dazu, dass die erste Zunge möglichst lange ist, ohne dass die Höhe des Garantierings von der Standardhöhe eines herkömmlichen Garantieringes abweicht.

In einer bevorzugten Ausführungsform der Erfindung ist die Länge des ersten und des zweiten Haltebandes derart bemasst, dass die erste und die zweite Zunge beim Überführen der Schraubkappe in die Offenposition zur Deckung gebracht werden. Wie weiter oben bereits ausgeführt, führt die genau dimensioniert Länge der Haltebänder in Kombination mit der besonderen Anordnung der Zungen und der Haltebänder zueinander zur Deckung der beiden Zungen. Dies ist besonders vorteilhaft, da die Verdrehung der Zungen zueinander automatisch beim Abschrauben der Schraubkappe erfolgt, was wiederum zu einer besonders einfachen Handhabung des Behälterverschlusses führt.

Bevorzugt ist es, wenn die Sollbruchsteges in gleichmässigen Abständen entlang des offenen Randes angeordnet sind. Der Garantiering ist daher ausreichend stabil an der Schraubkappe gehalten, damit der Behälterverschluss auf den Behälterhals aufgeprellt werden kann. Die Schraubkappe lässt sich durch die gleichmässigen Abstände der Sollbruchstege auch mit gleichmässiger Kraft abschrauben.

Zweckmässigerweise ist an dem dem ersten und zweiten Halteband zugewandten Rand des Garantieringes eine zweite und dritte Aussparung zur Aufnahme des ersten und zweiten Haltebandes vorgesehen. Dadurch sind das erste und zweite Halteband platzsparend und ohne zusätzlichen Materialaufwand aus dem Garantiering ausformbar. Beispielsweise können das erste und zweite Halteband aus dem Garantiering ausgeschnitten werden oder während des Herstellprozesses des Behälterverschlusses ausgeformt werden. Ferner ist die Höhe des Garantierings durch das Vorsehen der Haltebänder nicht vergrössert und es ist kein zusätzliche Materialaufwand notwendig.

In einer weiteren bevorzugten Ausführungsform der Erfindung schliessen das zweite und vierte Ende einen Öffnungswinkel von wenigstens 60 Grad und höchstens 90 Grad und bevorzugt von wenigstens 70 und höchstens 80 Grad bezüglich des Mittelpunktes der Schraubkappe als Scheitelpunkt ein. Dadurch besitzen das erste und zweite Halteband genau die Länge, welche zu den oben beschriebenen Funktionen, insbesondere zur Deckung der ersten und zweiten Zunge beim Abschrauben, führt.

Als zweckdienlich hat es sich erwiesen, wenn an der Deckelscheibe ein nach innen abragender Innenkonus, z.B. in Gestalt eines Dichtzylinders oder eines Dichtringes, angeformt ist, der dazu ausgebildet ist mit der Innenwandung des Behälterhalses in der Verschlussposition dichtend zusammenzuwirken. Der Behälterverschluss kann daher als sogenannter "cone-sealer" wirken und dichtet den Flaschenhals zuverlässig ab.

In einer weiteren bevorzugten Ausführungsform der Erfindung besitzt das erste und zweite Halteband eine Breite zwischen 3 mm und 7 mm und bevorzugt eine Breite zwischen 4 mm und 5 mm. Diese Bemassung bewirkt, dass die Haltebänder nicht ungewollt abreissen, insbesondere wenn die Sollbruchstege abgerissen werden. Ausserdem wird der Garantiering nicht zu hoch und ist mit standardisierten Behälterhälsen mit Aussengewinde dichtend zusammenfügbar.

Die Erfindung zeichnet sich auch dadurch aus, dass der Behälterverschluss dazu ausgebildet ist, mit einem standardisierten Behälterhals mit Aussengewinde und Haltering zusammenzuwirken. Der Behälterverschluss kann daher auf standardisierte Behälterhälse, insbesondere von PET-Getränkeflaschen, aufgesetzt werden. Behälter, welche mit dem erfindungsgemässen Behälterverschluss zusammengefügt werden, müssen daher nicht eigens an den Behälterverschluss angepasst sein.

Zweckmässigerweise ist der Behälterverschluss aus einem Kunststoffmaterial, bevorzugt HDPE (High Density Polyethylen) oder PP (Polypropylen), gefertigt. Der Behälterverschluss kann daher mit Standard-Kunststoffmaterialien hergestellt werden, aus welchen auch bekannte Behälterverschlüsse mit Garantiering hergestellt werden.

In einer weiteren bevorzugten Ausführungsform der Erfindung sind die Schraubkappe, der Garantiering, die Haltebänder, die Sollbruchstege und die erste und zweite Zunge einstückig hergestellt. Dadurch lässt sich der Behälterverschluss in einer Spritzgussform herstellen, ohne das weitere Bearbeitungsschritte notwendig wären, um das erste und zweite Halteband und die erste und zweite Zunge auszuformen. Bevorzugt ist auch der Innenkonus einstückig zusammen mit den anderen Teilen des Behälterverschlusse hergestellt.

In einer besonders bevorzugten Ausführungsform der Erfindung weist der Garantiering über den Umfang verteilt angeordnete Schlitze mit einer Oberkante und einer Unterkante auf, wobei die Oberkante durch einen kreisbogenförmig verlaufenden Abschnitt des Garantieringes gebildet ist und die Unterkante durch einen in radialer Richtung nach innen geneigten Wandabschnitt gebildet ist und die Unterkante eines jeden Schlitzes bildet die Vorsprünge, wodurch Eingriffsmittel für einen formschlüssigen Eingriff mit dem Haltering gebildet sind. Da die Eingriffsmittel in Gestalt der nach innen geneigten Wandabschnitte nicht vollumfänglich an dem Garantiering vorhanden sind und zudem Schlitze vorhanden sind, deren Ausformung den Materialeinsatz noch weiter reduziert, lässt sich der Materialbedarf an Kunststoff signifikant um bis zu 5% reduzieren. Zudem ist der Wandabschnitt nach innen in radialer Richtung unbewegbar, wodurch der Garantiering an dem Haltering gehalten ist und über diesen erst gezogen werden kann, wenn der Garantiering entlang seines Umfangs gestreckt wird. Der Garantiering ist durch die Wandabschnitte an dem Haltering so fest gehalten, dass die Sollbruchstege sicher reissen bevor die Halterung der Wandabschnitte überwunden wird. In radialer Richtung nach aussen sind die Wandabschnitte jedoch flexibel bzw. beweglich. Dadurch lassen sich die Wandabschnitte mit geringem Kraftaufwand aus der Spritzgussform bzw. dem Spritzgusswerkzeug entformen. Aus demselben Grund ist die Applizierkraft zum Aufprellen des Behälterverschlusses im Vergleich zum Stand der Technik deutlich reduziert. Ein Aufdehnen des Garantieringes, welches zu bleibenden Schäden des Behälterverschlusses führen kann, ist beim Entformen und Aufprellen weitestgehend verhindert.

In einer weiteren bevorzugten Ausführungsform ist unterhalb der ersten und zweiten Aussparung jeweils ein Vorsprung an dem Garantiering ausgebildet. Dadurch ist der Garantiering im Bereich der Haltebänder und Zungen zuverlässig an dem Haltering gehalten. Dies ist insbesondere von Bedeutung, wenn die Schraubkappe abgeschraubt und in die Offenposition verschwenkt wird.

Ein weiterer Aspekt der Erfindung betrifft einen Behälter aufweisend einen Behälterkörper, einen an den Behälterkörper anschliessenden Behälterhals, ein an dem Behälterhals ausgebildetes Aussengewinde und einen Behälterverschluss gemäss der obenstehenden Beschreibung.

In einer bevorzugten Ausführungsform der Erfindung ist am Übergang von dem Behälterhals zu dem Behälterkörper ein Supportring ausgebildet und die Schraubkappe steht in der Offenposition mit der zweiten Zunge und dem Supportring in Kontakt. Durch den zusätzlichen Kontakt an dem Supportring in der Offenposition wird die Halterung stabiler, da zwei Auflagepunkte vorhanden sind. Zudem ist die Schraubkappe maximal weit aufgeklappt.

Weitere Vorteile und Merkmale ergeben sich aus der nachfolgenden Beschreibung von drei Ausführungsbeispielen der Erfindung unter Bezugnahme auf die schematischen Darstellungen. Es zeigen in nicht massstabsgetreuer Darstellung:
- Figur 1:: eine Seitenansicht eines Behälterverschlusses, welcher sich in einer Verschlussposition befindet;
- Figur 2:: eine axonometrische Unteransicht des Behälterverschlusses aus Figur 1;
- Figur 3:: eine axonometrische Ansicht des Behälterverschlusses aus Figur 1 aufgesetzt auf den Hals eines Behälters;
- Figur 4:: eine Seitenansicht des Behälterverschlusses, in welcher die Schraubkappe von dem Behälterhals abgeschraubt ist.
- Figur 5:: eine axonometrische Ansicht des Behälterverschlusses aus Figur 4;
- Figur 6:: eine Seitenansicht des Behälterverschlusses mit der Schraubkappe in einer Offenposition;
- Figur 7:: eine axonometrische Ansicht des Behälterverschlusses mit der Schraubkappe in der Offenposition;
- Figur 8:: eine axonometrische Ansicht des Behälterverschlusses aufgesetzt auf den Behälterhals mit der Schraubkappe in der Offenposition;
- Figur 9:: eine Detailansicht des Garantieringes und
- Figur 10:: eine Schnittansicht des Garantieringes aus Figur 9 mit visualisierten Neigungswinkeln.

In den Figuren 1 bis 8 ist ein Behälterverschluss gezeigt, welche gesamthaft mit dem Bezugszeichen 11 bezeichnet ist. Der Behälterverschluss 11 ist unverlierbar an einem Behälter 13, insbesondere an einer Flasche 13 gehalten. Der Behälter 13 ist in den Figuren 3 bis 6 und 8 angedeutet. Der Behälterverschluss 11 umfasst eine Schraubkappe 15, einen Garantiering 17 und ein erstes und ein zweites Halteband 19a,19b.

Die Schraubkappe 15 umfasst eine Deckelscheibe 21 und einen ersten zylindrischen Mantel 23 mit einem freien Rand 25. An der Innenseite des Mantels 23 ist ein Innengewinde 27 ausgeformt. Der Behälter 13 umfasst einen Behälterkörper 28 und einen an den Behälterkörper 28 anschliessend Behälterhals 29. Der Behälterhals 29 ist als ein zweiter zylindrischer Mantel ausgebildet. An dem Behälterhals 29 ist ein Aussengewinde 31 ausgeformt, welches mit dem Innengewinde 27 zusammenwirkt. Dadurch kann der Schraubkappe 15 auf den Behälterhals 29 auf- und von diesem abgeschraubt werden. Der Behälterverschluss 11 verschliesst die Ausgiessöffnung 33, welche innerhalb des Behälterhalses 29 vorgesehen ist. Der Behälterverschluss 11 ist dazu ausgebildet ist, mit einem standardisierten Behälterhals 29 mit Aussengewinde 31 und Haltering 35 zusammenzuwirken.

Der Garantiering 17 ist formschlüssig an dem Behälterhals 13 gehalten. Dazu ist an der Aussenseite des Behälterhalses 29 ein Haltering 35 ausgeformt, welcher von Vorsprüngen 37, ausgebildet an der Innenseite des Garantieringes 17, untergriffen werden kann (Figur 9 und 10). Der Garantiering 17 ist relativ zu dem Behälterhals 29 verdrehbar.

Der erste Arm 19a besitzt ein erstes Ende 39 und ein zweites Ende 41. Das erste Ende 39 ist fest mit dem freien Rand 25 verbunden. Das zweite Ende 41 ist fest mit dem Garantiering 17 verbunden. Dadurch ist der Behälterverschluss 11 unverlierbar an dem Behälter 13 gehalten.

Der zweite Arm 19b besitzt ein drittes Ende 51 und ein viertes Ende 53. Das dritte Ende 51 ist fest mit dem freien Rand 25 verbunden. Das vierte Ende 53 ist fest mit dem Garantiering 17 verbunden. Dadurch ist der Behälterverschluss 11 zusätzlich unverlierbar an dem Behälter 13 gehalten.

Der Garantiering 17 ist mit einer Mehrzahl von Sollbruchstegen 63 an dem freien Rand 25 gehalten, welche beim Abschrauben der Schraubkappe 15 von dem Behälterhals 29 brechen. Die Sollbruchstege 63 sind bevorzugt in gleichmässigen Abständen an dem Garantiering 17 angeordnet.

Bevorzugt ist es, wenn der erste und der zweite Arm 19a, 19b eine Breite zwischen 4 mm und 5 mm besitzen, bzw. eine Breite besitzen, welche wenigstens 15% der Höhe des Garantieringes entspricht, damit diese ausreichend stabil sind.

Die Schraubkappe 15 befindet sich gemäss den Figuren 1 bis 3 in einer Verschlussposition, in welcher sie auf den Behälterhals 29 aufgeprellt bzw. aufgeschraubt ist. Beim Abschrauben von dem Behälterhals 29 wird das erste und zweite Halteband 19a,19b in axialer Richtung nach oben gezogen. Die Haltebänder sind auch elastisch dehnbar, damit sich die Schraubkappe 15 von dem Behälterhals 29 abschrauben und wegklappen lässt.

An dem Garantiering 17 sind eine zweite und eine dritte Aussparung 65,67 vorgesehen. In der ersten bzw. der zweiten Aussparung 65,67 sind das erste und das zweite Halteband 19a,19b aufgenommen. Dadurch ist es möglich, das erste und zweite Halteband 19a,19b direkt aus dem Garantiering 17 herauszuarbeiten, beispielsweise durch Ausschneiden aus dem Garantiering 17.

Das erste, zweite, dritte und vierte Ende 39,41,51,53 sind in Umgangsrichtung aufeinanderfolgend an dem freien Rand 25 bzw. an dem Garantiering 17 angeordnet. Zwischen dem zweiten Ende 41 des ersten Haltebandes 19a und dem dritten Ende 51 des zweiten Haltebandes 19b ist eine erste Zunge 43 mit einem ersten Zungenende 45 und eine zweite Zunge 47 mit einem zweiten Zungenende 49 angeordnet. Die erste Zunge 43 ist an dem freien Rand 25 in Verlängerung an den Mantel 23 gebildet. Die zweite Zunge 47 ist ein Teil des Garantieringes 17. Die erste und die zweite Zunge 43,47 grenzen bevorzugt direkt aneinander an. Ferner grenzen die erste und zweite Zunge 43,47 bevorzugt direkt an das zweite Ende 41 bzw. an das dritte Ende 51 an. Das zweite Zungenende kann als ein Fortsatz, insbesondere als eine radial nach aussen abstehende Stufe 55, ausgebildet sein, wie dies in den Figuren 5, 7 und 8 gezeigt ist. Die Stufe besitzt eine Höhe von bevorzugt 2 bis 3 mm. An dem Garantiering 17 ist eine erste Aussparung 57 vorgesehen, in welcher die erste Zunge 43 in der Verschlussposition aufgenommen ist. Dadurch kann die erste Zunge 43 möglichst lange ausgebildet sein. Diese wiederum hat den Vorteil, dass die Schraubkappe 15 in der Offenposition weit von dem Behälterhals 29 entfernt ist und den Benutzer beim Trinken aus dem Behälter nicht stört. Bevorzugt hat die erste Zunge 43 eine Länge von 75 bis 85 % der Höhe des Garantieringes 17.

Da die erste Aussparung 57 eine Verschwächung für den Garantiering 17 darstellt, ist dieser unterhalb der ersten Aussparung 57 verstärkt. Der Verstärkungsabschnitt 59 ist dadurch realisiert, dass die Wandstärke des Garantieringes 17 unterhalb der ersten Aussparung 57 vergrössert ist. Bevorzugt beträgt die Wandstärke des Verstärkungsabschnittes 59 zwischen 2 und 3 mm. Durch das Vorsehen des Verstärkungsabschnittes ist der Garantiering 17 ausreichend stabil, um auf den Behälterhals 29 aufgeprellt werden zu können.

Beim Überführen der Schraubkappe 15 von seiner abgeschraubten Position in seine Offenposition wirken das erste und zweite Halteband 19a, 19b als ein Scharnier, um welches sich die Schraubkappe 15 in die Offenposition klappen lässt. Das erste und zweite Halteband 19a,19b sind in ihrer Länge derart bemasst, dass das erste Zungenende 45 in der Offenposition an die Stufe 55 gezogen ist und in die Stufenecke gezogen ist. In der Offenposition sind das erste und zweite Halteband 19a, 19b bevorzugt gespannt bzw. elastisch gedehnt. Der Mantel 23 kann in der Offenposition auch Kontakt mit dem Supportring 72 des Behälters 13 haben, welcher am Übergang zwischen dem Behälterhals 29 und dem Behälterkörper 28 ausgebildet ist.

Die Anordnung der Enden der Haltebänder 19a,19b, also dass in Umfangsrichtung auf das erste Ende 39, das zweite Ende 41, das dritte Ende 51 und das vierte Ende 53 folgt und eine bestimmte Länge des ersten und zweiten Haltebandes 19a,19b haben den Vorteil, dass beim Abschrauben der Schraubkappe 15 vom Behälterhals 29 die erste Zunge 43 und die zweite Zunge 47 bzw. deren Zungenenden 45,49 zur Deckung gebracht werden. Die Zungen 43,47 können daher durch Verdrehen der Schraubkappe 15 aus einer Anordnung, in welcher sie nebeneinander angeordnet sind, automatisch in eine Anordnung übergeführt werden, in der sich die Zungenenden 45,49 überlappen.

Da der Behälterverschluss 11 rotationssymmetrisch ist, besitzt sie einen Mittelpunkt 73. Der Mittelpunkt 73 liegt in der gedachten Ebene zwischen dem freien Rand 25 und dem Garantiering 17. Das zweite Ende 41 und das das vierte Ende 53 schliessen einen Öffnungswinkel 75 von wenigstens 60 Grad und höchstens 90 Grad und bevorzugt von wenigstens 70 und höchstens 80 Grad bezüglich des Mittelpunktes 73 als Scheitelpunkt ein.

Ist der Behälterverschluss 11 auf den Behälterhals 29 aufgeprellt, so ist die Ausgiessöffnung 33 von dem Behälterverschluss 11 verschlossen und der Behälterverschluss 11 befindet sich in der Verschlussposition. Beim Abschrauben der Schraubkappe 15 von dem Behälterhals 29 brechen die Sollbruchstege 63. Der Garantiering 17 dreht sich mit der Schraubkappe 15 mit. Während des Abschraubens können sich das erste und zweite Halteband 19a, 19b aufrichten und die erste und zweite Zunge 43,47 werden zueinander verschoben.

Wie bereits weiter oben beschrieben, wird die Schraubkappe 15 nach dem Abschrauben von dem Behälterhals 29 in die Offenposition geklappt, indem das erste Zungenende 45 an der Stufe 55 verrastet wird. Durch die Wahl des Öffnungswinkels 75 besitzen das erste und zweite Halteband 19a,19b eine Länge, welche es ermöglicht, dass sich die Schraubkappe 15 von den Behälterhals 29 abschrauben lässt und die Zungen 43,47 zueinander verdreht werden. Die Länge des ersten und zweiten Haltebandes 19a,19b ist dabei genau abzustimmen. Ist die Länge der Haltebänder zu lang, ist das erste Zungenende 45 nicht ausreichend fest an der Stufe 55 gehalten. Ist die Länge der Haltebänder zu kurz, schnappt die Schraubkappe 15 aus der Offenposition zurück und behindert das Ausgiessen von Füllgut aus der Ausgiessöffnung 33.

In der Offenposition ist die Schraubkappe 15 unverlierbar an dem Behälter 13 gehalten und ist derart an dem Behälterhals 29 fixiert, dass er beim Ausgiessen von Flüssigkeit aus dem Behälter 13 nicht in die Ausgiessöffnung 33 ragt. Das erste und das zweite Halteband 19a,19b ermöglichen es, dass die Schraubkappe 15, nachdem er von dem Behälterhals 29 abgeschraubt wurde, in einer zwangsgeführten Klappbewegung in die Offenposition übergeführt werden kann. Durch die Zwangsführung und die Stufe 55 existiert lediglich eine Offenposition und nicht mehrere. Die Länge und der Querschnitt des ersten bzw. des zweiten Haltebandes 19a, 19b sind bevorzugt derart dimensioniert, dass das erste und das zweite Halteband 19a,19b in der Offenposition der Schraubkappe 15 elastisch gespannt sind. Dadurch ist die Schraubkappe 15 in der Offenposition an den Behälterhals 29 und die Stufe 55 gezogen und ist wackelfrei an diesem gehalten. Die elastische Vorspannung des ersten und zweiten Haltebandes 19a,19b ermöglicht es auch, dass die Schraubkappe mehrfach aus der Offenposition in die Verschlussposition und vice versa überführen lässt. Dadurch lässt sich der Behälterhals 29 mehrfach öffnen und verschliessen und die Schraubkappe 15 ist nach dem Öffnen jedes Mal stabil und wackelfrei in der Offenposition gehalten.

Die Vorsprünge 37 können gemäss der folgenden Figurenbeschreibung der Figuren 9 und 10 ausgebildet sein. Diese Ausführungsform der Vorsprünge 37 ist Inhalt der schweizerischen Patentanmeldungen mit den Anmeldenummern 01467/19 und 01695/19, deren Prioritäten in Anspruch genommen wurden und deren Offenbarungen hiermit inhaltlich in die vorliegende Patentanmeldung übernommen werden. Über den Umfang des Garantieringes 17 verteilt sind an dem Garantiering Schlitze 97 vorgesehen. Die Schlitze 97 weisen jeweils eine Oberkante 99 und eine Unterkante 101 auf. Die Oberkante 99 ist durch einen kreisbogenförmigen Abschnitt des Garantieringes 17 gebildet. Die Unterkante 101 entspricht dem freien Rand eines nach innen in radialer Richtung geneigten Wandabschnittes 103. Die Unterkante 101 besitzt durch die Innenneigung des Wandabschnittes 103 einen kleineren Radius als der Garantiering 17 und kann dadurch an einem Widerlager (Haltering 35) des Behälterhalses 29 anschlagen, wenn die Schraubkappe 15 von dem Behälterhals 29 abgeschraubt wird. Das Widerlager ist durch den Haltering 35 realisiert, welcher unterhalb des Aussengewindes 31 an dem Behälterhals 29 ausgebildet ist. Beim Abschrauben der Schraubkappe 15 greift die Unterkante 99 formschlüssig an dem Haltering 35 an, wodurch der Garantiering 17 zuverlässig auch bei hohen axialen Kräften an dem Haltering 35 gehalten ist.

Jeder Wandabschnitt 101 weist einen ersten Teilabschnitt 105 und zwei zweite Teilabschnitte 107 auf. Der erste Teilabschnitt 105 stellt einen nach innen geklappten Mantelabschnitt dar und ist bevorzugt eben ausgebildet. Die zweiten Teilabschnitte 107 schliessen an den nach innen gewandten Seiten des ersten Teilabschnittes 105 an und verbinden diesen mit dem Garantiering 17. Die zweiten Teilabschnitte 107 können gebogen oder eben ausgebildet sein und sind schräg nach innen einander zugewandt. Die Unterkante 101 des Schlitzes 97 entspricht den freien Rändern des ersten Teilabschnittes 105 und der zweiten Teilabschnitte 107 und liegt in einer Ebene 109, welche in Figur 10 dargestellt ist. Die Ebene 109 ist bevorzugt senkrecht zur Rotationsachse 110 des Behälterhalses 29 orientiert. Diese beschriebenen Gestaltungsmerkmale des Wandabschnittes 103 haben den Vorteil, dass der Wandabschnitt 103 mit der gesamten Unterkante 101 an dem Haltering 35 anliegen kann und bei einer axialen Zugkraft nach oben in der Art eines Widerhakens nicht nachgibt. Dadurch ist der Garantiering 17 unlösbar an dem Haltering 35 gehalten bzw. von dem Haltering 35 nur unter Zerstörung entfernbar. Eine Bewegung des ersten Teilabschnittes 105 nach innen in radialer Richtung ist durch Vorsehen der zweiten Teilabschnitte 107 verhindert. Eine Bewegung des ersten Teilabschnittes 105 nach aussen in radialer Richtung ist jedoch möglich. Diese Bewegung ist flexibel und der Wandabschnitt 103 kehrt, nachdem er radial nach aussen gedrückt wurde, in seine nach innen geneigte Grundstellung zurück. Dies hat den weiteren Vorteil, dass sich der Garantiering 17 einfach entformen lässt und mit wenig Kraft auf den Behälterhals 29 zusammen mit der Schraubkappe 15 aufprellbar ist. Das Entformen aus einer Spritzgussform und das Aufprellen auf den Behälterhals 29 können durch die Flexibilität des Wandabschnittes 103 erfolgen, ohne dass die Gefahr besteht, dass der Wandabschnitt 103 beschädigt wird.

Bevorzugt ist es, wenn die die geneigten Wandabschnitte 103 eine gegenüber dem übrigen Garantiering 17 verringerte Wandstärke aufweisen. In der Figur 10 ist gezeigt, dass der Bereich der Unterkante 101 die geringste Wandstärke aufweist. Dadurch ist die oben beschriebene Flexibilität des Wandabschnittes 103 radial nach aussen weiter verbessert. Die Wandstärke des Wandabschnittes 103 nimmt ausgehend von der Unterkante 101 nach unten linear zu.

In den Figuren 9 und 10 ist der Garantiering 17 ohne die Schraubkappe 15 gezeigt. In den Figuren 9 und 10 ist gut erkennbar, dass oberhalb der Schlitze 97 an dem Garantiering 17 ein Ringwulst 111 ausgebildet ist, auf welchem die Oberkanten 99 liegen.

In der Figur 10 sind ein erster und zweiter Neigungswinkel 113,115 eingetragen. Der erste Neigungswinkel 113 gibt die Neigung des ersten Teilabschnitts 105 gegenüber der Ebene der Unterkante 101 an. Der erste Neigungswinkel 113 besitzt eine Grösse zwischen 60 und 80 Grad und bevorzugt zwischen 65 und 75 Grad. Je grösser der erste Neigungswinkel 113 ist, desto besser ist die Stabilität der Wandabschnitte 103 gegenüber vertikalen Krafteinwirkungen bzw. axialen Zugkräften, verursacht durch das Abschrauben der Schraubkappe 15. Der erste Neigungswinkel 113 darf jedoch nicht zu gross werden, da ansonsten der Haltering 35 nicht ausreichend untergriffen werden kann.

Der zweite Neigungswinkel 115 gibt die Neigung des Schlitzes 97 gegenüber der Ebene der Unterkante 111 an. Die Verbindungsgerade 117, welche die Neigung des Schlitzes 97 darstellt, ist eine Verbindung der Oberkante 99 mit der Unterkante 101 in einer Ebene, welche durch die Rotationsachse 110 und die Verbindungsgerade 117 aufgespannt ist. Der zweite Neigungswinkel 115 wird durch die Verbindungsgerade 117 und die Ebene 109 eingeschlossen. Der zweite Neigungswinkel 115 besitzt eine Grösse zwischen 30 und 50 Grad und bevorzugt zwischen 35 und 45 Grad. Je grösser der zweite Neigungswinkel 115 ist, umso leichter lässt sich der Garantiering 17 entformen.

Am Boden 21 der Schraubkappe 15 ist bevorzugt ein nach innen abragender Innenkonus 87 (Figur 4), z.B. in Gestalt eines Dichtzylinders oder eines Dichtringes, angeformt. Der Innenkonus 87 ist dazu ausgebildet mit der Innenwandung 89 des Behälterhalses 29 in der Verschlussposition dichtend zusammenzuwirken. Der Behälterverschluss 11 kann daher als sogenannter "cone-sealer" wirken und dichtet den Behälterhals 29 zuverlässig ab.

Der Behälterverschluss 11 ist aus einem Kunststoff gefertigt. Als bevorzugte Kunststoffe kommen unter anderem PP und HDPE in Betracht.

### Legende:

- 11: Behälterverschluss
- 13: Behälter, Flasche
- 15: Schraubkappe
- 17: Garantiering
- 19a: Erstes Halteband
- 19b: Zweites Halteband
- 21: Deckelscheibe der Schraubkappe
- 23: Erster zylindrischer Mantel
- 25: Freier Rand
- 27: Innengewinde
- 28: Behälterkörper
- 29: Behälterhals
- 31: Aussengewinde
- 33: Ausgiessöffnung
- 35: Haltering
- 37: Vorsprünge, Eingriffsmittel
- 39: Erstes Ende des ersten Haltebandes
- 41: Zweites Ende des ersten Haltebandes
- 43: Erste Zunge
- 45: Erstes Zungenende
- 47: Zweite Zunge
- 49: Zweites Zungenende
- 51: Drittes Ende des zweiten Haltebandes
- 53: Viertes Ende des zweiten Haltebandes
- 55: Fortsatz, Stufe
- 57: Erste Aussparung
- 59: Verstärkungsabschnitt
- 63: Sollbruchstege
- 65: Zweite Aussparung
- 67: Dritte Aussparung
- 69: Stegabschnitt
- 72: Supportring
- 73: Mittelpunkt des Behälterverschlusses
- 75: Öffnungswinkel
- 87: Innenkonus
- 89: Innenwandung
- 97: Schlitze
- 99: Oberkante
- 101: Unterkante
- 103: Wandabschnitt
- 105: Erster Teilabschnitt
- 107: Zweite Teilabschnitte
- 109: Ebene
- 110: Rotationsachse
- 111: Ringwulst
- 113: Erster Neigungswinkel
- 115: Zweiter Neigungswinkel
- 117: Verbindungsgerade

## Patentansprüche

1. Behälterverschluss (11) zum Verschliessen der Ausgiessöffnung (33) eines Behälters (13), aufweisend
- eine Schraubkappe (15) mit einem freien Rand (25), einem ersten zylindrischen Mantel (23), einer Deckelscheibe (21) und einem an der Innenseite des Mantels (23) ausgebildeten Innengewinde (27), welches mit einem Aussengewinde (31) eines Behälterhalses (29) des Behälters (13) zusammenwirken kann,
- einen Garantiering (17), welcher dazu ausgebildet ist an einem an dem Behälterhals (29) ausgeformten ersten Vorsprung, insbesondere einem Haltering (35) gehalten zu sein,
- eine Mehrzahl von Sollbruchstegen (63), welche den Garantiering (17) mit dem freien Rand (25) lösbar verbinden,
- ein erstes Halteband (19a) mit einem ersten und einem zweiten Ende (39,41) wobei das erste Ende (39) mit dem freien Rand (25) der Schraubkappe (15) fest verbunden ist und das zweite Ende (41) mit dem Garantiering (17) fest verbunden ist, und
- ein zweites Halteband (19b) mit einem dritten und einem vierten Ende (51,53), wobei das dritte Ende (51) mit dem freien Rand (25) der Schraubkappe (15) fest verbunden ist und das vierte Ende (53) mit dem Garantiering (17) fest verbunden ist,
wobei zwischen dem ersten und dem zweiten Halteband (19a,19b) eine erste Zunge (43) mit einem ersten Zungenende (45) an dem freien Rand (17) in Verlängerung an den Mantel (23) gebildet ist und
die Schraubkappe (15) aus einer Verschlussposition, in welcher sie die Ausgiessöffnung (33) verschliesst, in eine Offenposition klappbar ist, in welcher sie die Ausgiessöffnung (33) vollständig freigibt und vice versa, wobei
- das erste, zweite, dritte und vierte Ende (39,41,51,53) in Umgangsrichtung aufeinanderfolgend an dem freien Rand (25) bzw. an dem Garantiering (17) angeordnet sind,
- zwischen dem zweiten und dem dritten Ende (41,51) die erste Zunge (43) und eine an die erste Zunge (43) angrenzende zweite Zunge (47) mit einem zweiten Zungenende (49) angeordnet sind, welche zweite Zunge (47) ein Teil des Garantierings (17) ist und
- in der Offenposition das erste Zungenende (45) mit dem zweiten Zungenende (49) in Kontakt tritt,
**dadurch gekennzeichnet,**
**dass** das zweite Zungenende (49) als ein Fortsatz (55) an dem der Schraubkappe (15) zugewandten Rand des Garantierings (17) ausgebildet ist und dass der Fortsatz eine radial nach aussen abstehende Stufe (55) ist.

2. Behälterverschluss nach Anspruch 1, **dadurch gekennzeichnet, dass** der Fortsatz (55) eine Höhe zwischen 1 und 4 mm und bevorzugt zwischen 2 und 3 mm besitzt.

3. Behälterverschluss nach Anspruch 1 oder 2, **dadurch gekennzeichnet, dass** die erste Zunge (43) an das zweite Ende (41) oder das dritte Ende (51) angrenzt und die zweite Zunge (47) abhängig von der Position der ersten Zunge (43) an dem zweiten oder dritten Ende (41,43) angrenzt.

4. Behälterverschluss nach einem der vorangehenden Ansprüche, **dadurch gekennzeichnet, dass** die erste Zunge (43) in der Verschlussposition in einer ersten an dem Garantiering (17) vorgesehenen Aussparung (57) aufgenommen ist.

5. Behälterverschluss nach Anspruch 4, **dadurch gekennzeichnet, dass** unterhalb der ersten Aussparung (57) an dem Garantiering (17) ein Verstärkungsabschnitt (59) ausgebildet ist.

6. Behälterverschluss nach einem der vorangehenden Ansprüche, **dadurch gekennzeichnet, dass** die Länge der ersten Zunge (43) zwischen 70 und 90 % der Höhe des Garantieringes (17) und bevorzugt zwischen 75 und 85 % der Höhe des Garantieringes beträgt.

7. Behälterverschluss nach einem der vorangehenden Ansprüche, **dadurch gekennzeichnet, dass** die Länge des ersten und des zweiten Haltebandes (19a,19b) derart bemasst ist, dass die erste und die zweite Zunge (43,47) beim Überführen der Schraubkappe (15) in die Offenposition zur Deckung gebracht werden.

8. Behälterverschluss nach einem der vorangehenden Ansprüche, **dadurch gekennzeichnet, dass** an dem dem ersten und zweiten Halteband (19a,19b) zugewandten Rand des Garantieringes (17) eine zweite und dritte Aussparung (65,67) zur Aufnahme des ersten und zweiten Haltebandes (19a,19b) vorgesehen ist.

9. Behälterverschluss nach einem der vorangehenden Ansprüche, **dadurch gekennzeichnet, dass** die zweite und vierte Ende (41,53) einen Öffnungswinkel (75) von wenigstens 60 Grad und höchstens 90 Grad und bevorzugt von wenigstens 70 und höchstens 80 Grad bezüglich des Mittelpunktes (73) der Schraubkappe (15) als Scheitelpunkt einschliessen.

10. Behälterverschluss nach einem der vorangehenden Ansprüche, **dadurch gekennzeichnet, dass** das erste und zweite Halteband (19a,19b) eine Breite zwischen 3 mm und 7 mm und bevorzugt eine Breite zwischen 4 mm und 5 mm besitzt.

11. Behälterverschluss nach einem der vorangehenden Ansprüche, **dadurch gekennzeichnet, dass** der Behälterverschluss (11) dazu ausgebildet ist, mit einem standardisierten Behälterhals (29) mit Aussengewinde (31) und einem Haltering (35) zusammenzuwirken.

12. Behälterverschluss nach einem der vorangehenden Ansprüche, **dadurch gekennzeichnet, dass** die Schraubkappe (15), der Garantiering (17), das erste und zweite Halteband (19a,19b), die Sollbruchstege (64) und die erste und zweite Zunge (43,47) einstückig hergestellt sind.

13. Behälterverschluss nach einem der Ansprüche 8 bis 12, **dadurch gekennzeichnet, dass** unterhalb der zweiten und dritten Aussparung (65,67) jeweils ein Vorsprung (37) an dem Garantiering (17) ausgebildet ist.

14. Behälter (13) aufweisend
- einen Behälterkörper (28),
- einen an den Behälterkörper (28) anschliessenden Behälterhals (29),
- ein an dem Behälterhals (29) ausgebildetes Aussengewinde (31) und
- einen Behälterverschluss (11) gemäss einem der vorangehenden Ansprüche.

15. Behälter nach Anspruch 14, **dadurch gekennzeichnet, dass** am Übergang von dem Behälterhals (29) zu dem Behälterkörper (28) ein Supportring (72) ausgebildet ist und die Schraubkappe (15) in der Offenposition mit der zweiten Zunge (47) und dem Supportring (72) in Kontakt steht.

## Claims

1. Container closure (11) for closing the pour opening (33) of a container (13), having
- a screw cap (15) with a free edge (25), a first cylindrical casing (23), a cover disk (21) and an inner thread (27) which is formed on the inside of the casing (23) and can interact with an outer thread (31) of a container neck (29) of the container (13),
- a security ring (17) designed to be held on a first protrusion, in particular a holding ring (35), molded on the container neck (29),
- a plurality of break-off webs (63) which releasably connect the security ring (17) to the free edge (25),
- a first holding strip (19a) with a first and a second end (39, 41), wherein the first end (39) is fixedly connected to the free edge (25) of the screw cap (15), and the second end (41) is fixedly connected to the security ring (17), and
- a second holding strip (19b) with a third and a fourth end (51, 53), wherein the third end (51) is fixedly connected to the free edge (25) of the screw cap (15), and the fourth end (53) is fixedly connected to the security ring (17),
wherein a first tongue (43) with a first tongue end (45) is formed between the first and second holding strips (19a, 19b) on the free edge (17) in continuation of the casing (23), and
the screw cap (15) can be folded from a closed position, in which it closes the pour opening (33), into an open position, in which it fully opens the pour opening (33), and vice versa, wherin
the first, second, third and fourth ends (39, 41, 51, 53) are arranged one after the other in the circumferential direction on the free edge (25) and on the security ring (17), and
the first tongue (43) and a second tongue (47) that has a second tongue end (49) and is adjacent to the first tongue (43) are arranged between the second and the third end (41, 51), wherein the second tongue (47) is part of the security ring (17) and
in the open position, the first tongue end (45) comes into contact with the second tongue end (49).
**characterized in**
**that** the second tongue end (49) is formed as an extension (55) on the edge of the security ring (17) facing the screw cap (15)and
**that** the extension is a radially outward protruding step (55).

2. Container closure to claim 1, **characterized in that** the extension (55) has a height between 1 and 4 mm, and preferably between 2 and 3 mm.

3. Container closure according to claim 1 or 2, **characterized in that** the first tongue (43) is adjacent to the second end (41) or the third end (51), and the second tongue (47) is adjacent to the second or third end (41, 43) depending on the position of the first tongue (43).

4. Container closure according to any one of the preceding claims, **characterized in that** in the closed position, the first tongue (43) is received in a first recess (57) provided on the security ring (17).

5. Container closure according to Claim 4, **characterized in that** a reinforcement section (59) is formed below the first recess (57) on the security ring (17).

6. Container closure according to any one of the preceding claims, **characterized in that** the length of the first tongue (43) is between 70 and 90% of the height of the security ring (17) and preferably between 75 and 85% of the height of the security ring.

7. Container closure according to any one of the preceding claims, **characterized in that** the length of the first and second holding strips (19a, 19b) is dimensioned in such a way that the first and the second tongues (43, 47) are brought into alignment when the screw cap (15) is transferred into the open position.

8. Container closure according to any one of the preceding claims, **characterized in that** a second and third recess (65, 67) for receiving the first and second holding strips (19a, 19b) is provided on the edge of the security ring (17) facing the first and second holding strips (19a, 19b).

9. Container closure according to any one of the preceding claims, **characterized in that** the second and fourth ends (41, 53) enclose an opening angle (75) of at least 60 degrees and at most 90 degrees, and preferably of at least 70 and at most 80 degrees, with respect to the center point (73) of the screw cap (15) as the apex.

10. Container closure according to any one of the preceding claims, **characterized in that** the first and second holding strips (19a, 19b) have a width between 3 mm and 7 mm, and preferably a width between 4 mm and 5 mm.

11. Container closure according to any one of the preceding claims, **characterized in that** the container closure (11) is designed to interact with a standardized container neck (29) with an outer thread (31) and a holding ring (35).

12. Container closure according to any one of the preceding claims, **characterized in that** the screw cap (15), the security ring (17), the first and second holding strips (19a, 19b), the break-off webs (64), and the first and second tongues (43, 47) are produced in one piece.

13. Container closure according to any one of claims 8 to 12, **characterized in that** a protrusion (37) is in each case formed on the security ring (17) below the second and third recesses (65, 67).

14. Container (13) having
- a container body (28),
- a container neck (29) adjoining the container body (28),
- an outer thread (31) formed on the container neck (29), and
- a container closure (11) according to one of the preceding claims.

15. Container according to Claim 14, **characterized in that** a support ring (72) is formed at the transition from the container neck (29) to the container body (28), and in the open position, the screw cap (15) is in contact with the second tongue (47) and the support ring (72).

## Revendications

1. Fermeture de récipient (11) pour fermer l'orifice de sortie (33) d'un récipient (13), comportant
- un capuchon à vis (15) avec un bord libre (25), un premier manteau cylindrique (23), un couvercle (21) et un filetage intérieur (27) formé à l'intérieur du manteau (23), pouvant interagir avec un filetage extérieur (31) d'un col de récipient (29) du récipient (13),
- un anneau de garantie (17) conformé pour être tenu sur une première saillie formée au niveau du col du récipient (29), en particulier une bague de retenue (35),
- une pluralité de bandes de rupture (63), qui relient l'anneau de garantie (17) au bord libre (25) de manière dissociable,
- une première bande de retenue (19a) avec une première et une deuxième extrémité (39, 41), la première extrémité (39) étant reliée fixement au bord libre (25) du capuchon à vis (15) et la deuxième extrémité (41) étant reliée fixement à l'anneau de garantie (17), et
- une seconde bande de retenue (19b) avec une troisième et une quatrième extrémité (51, 53), la troisième extrémité (51) étant reliée fixement au bord libre (25) du capuchon à vis (15) et la quatrième extrémité (53) étant reliée fixement à l'anneau de garantie (17),
étant formée, entre la première et la seconde bande de retenue (19a, 19b), une première languette (43) avec une première extrémité de la languette (45) formée sur le bord libre (17) dans le prolongement du manteau (23) et
le capuchon à vis (15) étant rabattable depuis position de fermeture dans laquelle il ferme l'orifice de sortie (33) vers une position ouverte, dans laquelle il libère complètement l'orifice de sortie (33) et vice versa, où
- les première, deuxième, troisième et quatrième extrémités (39, 41, 51, 53) étant disposées successivement au niveau du bord libre (25) ou au niveau de l'anneau de garantie (17),
- étant disposées, entre la deuxième et la troisième extrémité (41, 51), la première languette (43) et une seconde languette (47) adjacente à la première languette (43) avec une deuxième extrémité de la languette (49), laquelle seconde languette (47) constituant une partie de l'anneau de garantie (17) et,
- en position ouverte, la première extrémité de languette (45) entrant en contact avec la deuxième extrémité de languette (49),
**caractérisé en ce que**
la deuxième extrémité de la languette (49) est réalisée sous forme d'un prolongement (55) sur le bord tourné vers capuchon à vis (15) de l'anneau de garantie (17) et que le prolongement est un niveau saillant radialement vers l'extérieur (55).

2. Fermeture de récipient selon la revendication 1, **caractérisée en ce que** le prolongement (55) a une hauteur comprise entre 1 et 4 mm et de préférence entre 2 et 3 mm.

3. Fermeture de récipient selon la revendication 1 ou 2, **caractérisée en ce que** la première languette (43) est adjacente à la deuxième extrémité (41) ou à la troisième extrémité (51) et que la deuxième languette (47) est adjacente à la deuxième ou à la troisième extrémité (41, 43) en fonction de la position de la première languette (43).

4. Fermeture de récipient selon l'une des revendications précédentes, **caractérisée en ce que** la première languette (43) est prise en position de fermeture dans un premier évidement (57) pratiqué au niveau de l'anneau de garantie (17).

5. Fermeture de récipient selon la revendication 4, **caractérisée en ce qu'**une section de renfort (59) est formée en dessous du premier évidement (57) au niveau de l'anneau de garantie (17).

6. Fermeture de récipient selon l'une des revendications précédentes, **caractérisée en ce que** la longueur de la première languette (43) représente 70 à 90 % de la hauteur de l'anneau de garantie (17) et de préférence 75 à 85 % de la hauteur de l'anneau de garantie.

7. Fermeture de récipient selon l'une des revendications précédentes, **caractérisée en ce que** la longueur de la première et de la seconde bande de retenue (19a, 19b) est dimensionnée de telle sorte que la première et la seconde languette (43, 47) soient couvertes lors du passage du capuchon à vis (15) dans la position ouverte.

8. Fermeture de récipient selon l'une des revendications précédentes, **caractérisée en ce qu'**un deuxième et un troisième évidement (65, 67) sont pratiqués sur le bord de l'anneau de garantie (17) tourné vers la première et seconde bande de retenue (19a, 19b), pour recevoir la première et la seconde bande de retenue (19a, 19b).

9. Fermeture de récipient selon l'une des revendications précédentes, **caractérisée en ce que** les deuxième et quatrième extrémités (41, 53) circonscrivent un angle d'ouverture (75) d'au moins 60 degrés d'au plus 90 degrés et de préférence d'au moins 70 degrés et d'au plus 80 degrés par rapport au centre (73) du capuchon à vis (15) comme point sommital.

10. Fermeture de récipient selon l'une des revendications précédentes, **caractérisée en ce que** la première et la seconde bande de retenue (19a, 19b) ont une largeur comprise entre 3 mm et 7 mm et une largeur de préférence comprise entre 4 mm et 5 mm.

11. Fermeture de récipient selon l'une des revendications précédentes, **caractérisée en ce que** la fermeture de récipient (11) est conçue pour interagir avec un col de récipient standardisé (29) avec filetage extérieur (31) et une bague de retenue (35).

12. Fermeture de récipient selon l'une des revendications précédentes, **caractérisée en ce que** le capuchon à vis (15), l'anneau de garantie (17), la première et la seconde bande de retenue (19a, 19b), les bandes de rupture (64) et la première et la seconde languette (43, 47) sont fabriqués en une seule pièce.

13. Fermeture de récipient selon l'une des revendications 8 à 12, **caractérisée en ce que**, sous les deuxième et troisième évidements (65, 67), une avance (37) est respectivement formée sur l'anneau de garantie (17).

14. Récipient (13) présentant
- un corps de récipient (28),
- un col de récipient (29), rattaché au corps de récipient (28),
- un filetage extérieur (31) formé au niveau du col de récipient (29) et
- une fermeture de récipient (11) selon l'une des revendications précédentes.

15. Récipient selon la revendication 14, **caractérisé en ce qu'**une bague de support (72) est formée à la transition du col du récipient (29) vers le corps du récipient (28) et que le capuchon à vis (15) est en contact avec la seconde languette (47) et la bague de support (72) en position ouverte.
